# EUROPÄISCHE PATENTSCHRIFT

(11) **EP 0 307 651 B1**
(45) Veröffentlichungstag und Bekanntmachung des Hinweises auf die Patenterteilung: **19.07.1995**
(21) Anmeldenummer: 88113541.2
(22) Anmeldetag: 20.08.1988
(51) Int. Cl.: F02M 57/06

(54) **Kraftstoffeinspritzventil**
Fuel injection valve
Soupape d'injection de combustible

(30) Priorität: 17.09.1987 DE 3731211
(43) Veröffentlichungstag der Anmeldung: 22.03.1989
(73) Patentinhaber: ROBERT BOSCH GMBH, 70442 Stuttgart (DE)
(72) Erfinder: Linder, Ernst, Dipl.-Ing., D-7130 Mühlacker (DE); Rieger, Franz, Ing. Grad., D-7141 Schwieberdingen (DE); Würfel, Gernot, Dipl.-Ing., D-7000 Stuttgart 1 (DE)

(56) Entgegenhaltungen:
- DE-C- 1 208 121
- FR-A- 640 927
- GB-A- 580 477
- US-A- 1 596 240
- US-A- 2 008 803
- PATENT ABSTRACTS OF JAPAN vol. 9, no. 297 (M-432)(2020) 25 November 1985, & JP-A- 60 135662 (NISSAN) 19 Juli 1985,

## Beschreibung

### Stand der Technik

Die Erfindung betrifft ein Kraftstoffeinspritzventil nach dem Oberbegriff des Patentanspruchs 1. Die die Gattung bildende GB-A-580 477 beschreibt ein Einspritzventil mit einem rohrförmigen Ventilkörper, an dessen, in einen Brennraum einer Brennkraftmaschine ragenden Ende eine Einspritzöffnung vorgesehen ist. An dieser tritt, gesteuert durch ein Ventilschließglied, ein Kraftstoffeinspritzstrahl aus, der sich, in der Form eines Schirmstrahls, diffusorartig erweiternd in den Brennraum erstreckt. Dieser Kraftstoffeinspritzstrahl ist durch Funkenstrecken entzündbar, die sich zwischen hakenförmigen, mit einem Pol einer Spannungsquelle verbundenen Elektroden eines Haltekörpers des Einspritzventils und einer ringförmigen, mit dem Gegenpol der Spannungsquelle verbundenen und durch das brennraumseitige Ende des Ventilkörpers verkörperten Elektrode bilden. Die Funkenstrecken liegen jedoch nicht in dem Kraftstoffeinspritzstrahl, sondern verlaufen, radial gerichtet, in einer Ebene, die gegenüber der Einspritzöffnung zurückgesetzt ist.

Diese Ausgestaltung hat den Nachteil, daß der eingespritzte Kraftstoff nicht sofort mit den Funkenstrecken in unmittelbaren Kontakt kommen kann, wodurch dessen Entzündung erschwert wird. Zudem bilden sich die Funkenstrecken in unmittelbarer Nähe des Ventilsitzes aus, was zu einer hohen thermischen Belastung desselben führt und langfristig die Funktion des Ventils gefährdet, da die Elektroden nicht austauschbar sind.

Entsprechendes gilt auch für die US-A-2 008 803, bei der aufgrund der Form der Einspritzöffnung ein konisch ausgebildeter Kraftstoffeinspritzstrahl austreten kann.

Ferner ist aus der DE-C-1 208 121 eine gattungsfremde Einspritzdüse mit Zündeinrichtung bekannt, bei der der Düsenkörper axial von einer die Masseelektrode bildenden Rohrhülse, die auf der brennraumseitigen Stirnseite eine Ringöffnung aufweist, überragt wird. Im Bereich der Ringöffnung ist an der Rohrhülse eine Eindrückung angebracht, der ein Mittelelektrodenzündstab, der an dem Düsenkörper angeschweißt ist, zur Bildung der Funkenstrecke gegenübersteht.

Aufgabe der Erfindung ist es, das gattungsgemäße Kraftstoffeinspritzventil so weiterzubilden, daß der Kraftstoffeinspritzstrahl rasch entzündbar ist, die Ausformung und Anordnung der Elektroden den Einspritzstrahl nur so gering wie funktionsmäßig erforderlich beeinflussen und die Lebensdauer des Kraftstoffeinspritzventils verlängert wird.

Diese Aufgabe wird erfindungsgemäß durch die kennzeichnenden Merkmale des Patentanspruchs 1 gelöst.

### Vorteile der Erfindung

Das erfindungsgemäße Kraftstoffeinspritzventil mit den kennzeichnenden Merkmalen des Hauptanspruchs hat den Vorteil, daß damit eine eindeutige, definierte, optimale Zuordnung der Funkenstrecke zum eingespritzten Kraftstoff möglich ist. Wenn die Funkenstrecke direkt im Kraftstoffeinspritzstrahl liegt bzw. der Funken über die Oberfläche des Kraftstoffeinspritzstrahles springt, ergeben sich die besten Entflammungsbedingungen auch für schwerer entflammbare Kraftstoffe. Dabei liegt die Funkenstrecke sehr nahe der Einspritzöffnung. Auf diese Weise kann der Kraftstoff auch bei sehr magerer Brennraumfüllung, insbesondere bei Schichtladebetrieb sicher entflammt werden. Die Elektroden werden außerdem vom Kraftstoff angespritzt und gekühlt, was zu höherer Standzeit führt, Glühzündungen verhindert und die Wärmeableitung an dem Ventilkörper reduziert.

Mit einem solchen Schichtladebetrieb wird ein Kraftstoffverbrauch für fremdgezündete Brennkraftmaschinen (Otto-Motoren) angestrebt, wie er bei mit hohem Luftüberschuß betriebenen selbstzündenden Brennkraftmaschinen (Diesel-Motoren) üblich ist. Dabei soll die Lastregelung über die Einspritzmenge ähnlich wie beim Dieselmotor gesteuert werden, so daß mit wegfallender Androsselung der Saugluft keine Gaswechselverluste entstehen, was in Verbindung mit der günstigeren Umsetzung der geschichteten Ladung (weniger Wandwärmeverluste) zu hohen Wirkungsgraden, geringen HC-Emissionen und geringerer Klopfempfindlichkeit führt. Zum Erzielen eines niedrigen Kraftstoffverbrauchs wird der Kraftstoff mit dem erfindungsgemäßen Kraftstoffeinspritzventil direkt in den Brennraum eingespritzt. Dadurch entfällt die bei Saugrohreinspritzung unvermeidliche Benetzung der Saugrohrwände mit Kraftstoff und es werden die damit verbundenen Verbrauchsnachteile im instationären Betrieb der Brennkraftmaschine und im Warmlauf vermieden. Die Kombination Kraftstoffeinspritzventil mit Zündeinrichtung beseitigt das Problem, eine zusätzliche Kraftstoffeinspritzstelle am Brennraum schaffen zu müssen, wo aufgrund der heute geforderten großen Gaswechselführungsquerschnitte und damit verbunden den hochthermisch und mechanisch belasteten Brennraumwandstegen zwischen den Gaswechselführungsquerschnitten, welche Stege deshalb zu kühlen sind, nur ein sehr geringes Platzangebot zur Verfügung steht. Außerdem ist dadurch sichergestellt, daß auch bei kleinen Einspritzmengen der Kraftstoff vom Zündfunken erfaßt wird. Dabei ergeben sich zusätzlich die obengenannten optimalen Zündverhältnisse. Diese zeigen sich vorteilhaft auch beim Kaltstart und beim Warmlauf der Brennkraftmaschine.

Von besonderem Vorteil ist es, die Elektroden, die auf der Seite des Ventilkörpers liegen, austauschbar zu machen, da diese am stärksten abbrandgefährdet sind. Somit braucht das hochwertige und teure Kraftstoffeinspritzventil selbst nicht ersetzt werden und es ist dieses Ventil auch nicht verschleißgefährdet, wie das beim Gegenstand des die Gattung begründenden Kraftstoffeinspritzventils der Fall ist.

Vorteilhafte Ausgestaltungen bezüglich der Auswechselbarkeit der Elektroden sind den Unteransprüchen 2 bis 6 zu entnehmen, wobei die Weiterbildung gemäß Anspruch 4 eine besonders einfach zu fertigende und betriebssichere Ausführung darstellt.

Eine sehr vorteilhafte Ausgestaltung stellt die Weiterbildung nach Anspruch 7 dar. Mit dieser wird erreicht, daß einerseits der Isolierkörper auf der Seite des Brennraumes sich optimal erwärmen kann, so daß sich keine Ruß-Nebenschlußbrücken bilden und andererseits das Kraftstoffeinspritzventil weit genug von dem eine Wärmequelle darstellenden Isolierkörper entfernt ist, um eine optimale niedrige Temperatur einzuhalten. Durch einen kleinen Durchmesser des Kraftstoffeinspritzventils im außerhalb der Einbettung im Isolierkörper liegenden Bereich wird weiterhin die Wärmeaufnahme verringert. Die Durchmesserverringerung wird dabei vorteilhaft durch das mit einem drahtförmigen Schaft versehene Ventilschließglied gemäß Anspruch 11 erzielt. Ein Wärmeabtransport und damit eine Kühlung wird durch den Kraftstofffluß durch das Kraftstoffeinspritzventil zusätzlich erreicht. Nach Anspruch 8 wird erreicht, daß sich der Isolierkörper ausreichend erwärmt, so daß sich kein Rußbelag auf ihm bildet (Wärmewert). Schließlich wird nach Anspruch 9 sichergestellt, daß der Schirmstrahl ausreichend belüftet wird, so daß Isolierkörper und Zylinderkopf nicht benetzt werden.

### Zeichnung

Vier Ausführungsbeispiele der Erfindung sind in der Zeichnung dargestellt und werden in der nachfolgenden Beschreibung näher erläutert. Es zeigen Figur 1 ein erstes Ausführungsbeispiel der Erfindung, Figur 2 eine Ausführung der Befestigung des Ventilkörpers im Kraftstoffeinspritzventil, Figur 3 die Anordnung der Elektroden in bezug auf die Einspritzstelle, Figur 4 die Darstellung des Anbringungsortes des erfindungsgemäßen Kraftstoffeinspritzventils im Zylinderkopf einer Brennkraftmaschine, Figur 5 ein zweites Ausführungsbeispiel der Erfindung, bei dem die dem Ventilkörper des Kraftstoffeinspritzventils zugeordnete Elektrode auf einer auswechselbaren, mit dem Ventilkörper verrasteten Hülse sitzen, Figur 6 ein drittes Ausführungsbeispiel mit einer Abwandlung der Befestigung der Hülse gemäß Figur 5, Figur 7 einen Schnitt durch das Ausführungsbeispiel nach Figur 6, Figur 8 ein viertes Ausführungsbeispiel der Erfindung mit einer weiteren Ausführung einer austauschbaren Elektrode, die hier am Isolierkörper gehalten wird und Figur 9 eine Detaildarstellung dieser Elektrode gemäß Figur 8.

### Beschreibung

Das Kraftstoffeinspritzventil gemäß Figur 1 weist einen Haltekörper 1 auf, der mit Stufenbohrungen versehen ist und an seinem einspritzseitigen Ende ein Außengewinde 2 der Größe M14 aufweist, über das er in die Brennraumwand einer Brennkraftmaschine einschraubbar ist. Das Einspritzventil ist sehr lang gestreckt ausgeführt. Aus diesem Grund ist in der Figur 1 nur ein Teilabschnitt wiedergegeben. Der oberste Teil des Kraftstoffeinspritzventils ist in Figur 2 dargestellt. Ins Innere des Haltekörpers 1 ist ein Isolierkörper 4 eingesetzt und dort mittels Spannmuttern 5, die auf einen Bund gepreßt sind, im Haltekörper 1 axial fixiert. Zwischen dem Bund 6 und seinem einspritzseitigen Ende ist der Isolierkörper 4 zylindrisch ausgebildet und läßt einen schmalen Ringspalt 7 in der Größenordnung von 0,2 bis 0,35 mm zwischen sich und der Innenbohrung des Haltekörpers 1 frei. Das Ende des Isolierkörpers 4 überragt das brennraumseitige Ende des Haltekörpers 1. Im Isolierkörper 4, der aus Materialien besteht, wie sie für Kerzensteine von Zündkerzen üblich sind, ist in einer axialen Bohrung 9 ein Ventilkörper 10 durchgeführt und dort gelagert. Brennraumseitig etwa über die Länge des Ringspalts 7 geht die axiale Bohrung 9 in eine sich zum Brennraum hin erweiternde Ausnehmung 11 über. In diese ragt der Ventilkörper 10 koaxial hinein. Der Abstand zwischen Ventilkörper 10 und dem Isolierkörper 4 nimmt in diesem Bereich in Richtung Brennraum hin kontinuierlich zu. Dabei überragt der Ventilkörper 10 wiederum das Ende des Isolierkörpers 4 in Richtung Brennraum und weist an diesem Ende die Einspritzöffnung zur Einspritzung von Kraftstoff auf. Im vorgesehenen Beispiel handelt es sich dabei um einen Ringspalt 12, der dann entsteht, wenn ein Kopf 14 eines Ventilschließgliedes 15 von seiner Sitzfläche 16 in Richtung Brennraum abhebt. Der Sitz 16 ist kegelförmig, sich nach innen verjüngend ausgebildet. Entsprechend ist am Kopf 14 eine kegelförmige Dichtfläche 17 vorgesehen. Der außen liegende Kopf 14 geht innerhalb der sich an die Sitzfläche 16 anschließenden Längsbohrung 18 des Ventilkörpers 10 in einen langgestreckten, drahtförmigen Schaft 20 über, der zur Wand der Längsbohrung einen Ringraum freiläßt und stellenweise Führungsflächen 21 aufweist. Das dem Kopf 14 abgewandte Ende des Schaftes 20 weist ebenfalls einen Kopf 22 auf, über den mit dem Schaft ein Federteller 23 gekoppelt ist, zwischen dem und einem sich an den Isolierkörper 4 anschließenden Zwischenteil 24 eine Ventilschließfeder 26 eingespannt ist. Diese hält den Kopf 14 so lange in Schließstellung, solange der Kraftstoffdruck nicht in der Lage ist, am Ventilschließglied 15 angreifend dieses in Öffnungsstellung zu bringen. Das Zwischenteil 24 besteht aus metallisch und elektrisch leitfähigem Material und ist mit dem Ende des Ventilkörpers 10 z. B. durch Lötung verbunden. Angrenzend an das Zwischenteil 24 wird im Innern des Kraftstoffeinspritzventils ein Federraum 27 gebildet, in den das Ende des Schaftes 20 ragt und in dem auch die Ventilschließfeder 26 angeordnet ist. Dieser Federraum 27 ist in einen gegebenenfalls mehrteiligen zylindrischen Körper 29 aus elektrisch nicht leitendem Material eingebracht, der eine Stufenbohrung aufweist, in deren im Durchmesser größeren Bohrungsteil 31 das zylindrische Ende des Isolierkörpers 4 und das Zwischenteil 24 dicht eingesetzt sind. Durch den kleineren, sich an den großen Bohrungsteil 31 anschließenden Bohrungsteil 32 der Stufenbohrung ist ein elektrisch leitender Einsatz 33 geführt, der einen in den Stufenbohrungsteil 31 mit großem Durchmesser ragenden topfförmigen Teil aufweist, der unter Bildung des Federraumes 27 das Ende des Schaftes 20 mit Federteller 23 und Ventilschließfeder 26 umgreift und kraftschlüssig am Zwischenteil 24 stirnseitig aufliegt und diesen am Isolierkörper 4 hält. In dem Stufenbohrungsteil 32 mit kleinerem Durchmesser ist der Einsatz rohrförmig ausgebildet mit einem Kraftstoffkanal 36, über den Kraftstoff in den Federraum 27 und von dort in den Ringraum zwischen Schaft 20 und Ventilkörper 10 geleitet wird. Am Ende liegt der Einsatz stirnseitig am Ende des Stufenbohrungsteils 32 mit kleinerem Durchmesser an, von dem weiterführend die Kraftstoffleitung 36 über einen Anschlußnippel 37 nach außen führt. Dieser Anschlußnippel 37 dient zugleich als Druckstück, das mittels einer Überwurfmutter 38 mit dem Haltekörper 1 verschraubt ist und unter Zwischenschalten des zylindrischen Körpers 29 den Einsatz 33 und das Zwischenteil 24 zusammen mit dem Bund 6 am Isolierkörper 4 im Haltekörper 1 verspannt.

Wie der Figur 2 zu entnehmen ist, ist seitlich am Haltekörper 1 ein Stutzen 40 aus Isolierstoff angeordnet, durch den eine Kontaktierungsschraube 41 eingeschraubt ist, die mit ihrem Ende an den elektrisch leitenden Einsatz 33 zur Anlage kommt. Die Kontaktierungsschraube 41 dient der Zufuhr einer Hochspannung.

Wie oben ausgeführt, überragt das brennraumseitige Ende des Ventilkörpers 10 das Ende des Isolierkörpers 4. Am äußersten Ende befindet sich die Kraftstoffeinspritzstelle 42, die wie beschrieben, aus dem steuerbaren Ringspalt 12 besteht. Ferner ist auf diesem brennraumseitigen Ende 43 des Ventilkörpers 10 eine Hülse 45 aufgesetzt, angrenzend an die Kraftstoffeinspritzstelle 42 zum Isolierkörper 4 hin. Diese Hülse 45 kann mit dem Ventilkörper 10 lösbar oder nicht lösbar verbunden sein. Lösbare Verbindungen werden im folgenden noch näher beschrieben werden. An der Hülse 45 ist eine drahtförmige Elektrode 46 befestigt, die nach einer Kröpfung achsparallel zur Achse des Ventilkörpers 10, diesen überragend zum Brennraum hinweist. Das achsparallele Endstück 47 liegt dabei auf einem zur Achse des Ventilkörpers 10 konzentrischen Kreis mit einem Durchmesser entsprechend dem des stirnseitigen Endes des Haltekörpers 1. Von diesem führt ebenfalls parallel zur Achse des Ventilkörpers eine drahtförmige Elektrode 48 ab, die in Umfangsrichtung des obengenannten Kreises neben dem achsparallelen Ende 47 der drahtförmigen Elektrode 46 endet. Wie dem Schnitt gemäß Figur 3 zu entnehmen ist, sind am Umfang des obengenannten Kreises drei Paare drahtförmiger Elektroden 47, 48 in Abstand verteilt angeordnet. Zwischen diesen Elektroden 47, 48 liegt jeweils eine Funkenstrecke 49 in Umfangsrichtung des obenerwähnten Kreises. Die drahtförmige Elektrode 46 ist mit ihrem achsparallelen Endstück 47 so angeordnet, daß letzteres im Bereich des an der Einspritzstelle austretenden Kraftstoffstrahles liegt. Dieser ist aufgrund der Konfiguration des Kopfes 14 ein sogenannter Schirmstrahl oder ein Fächerstrahl, der sich diffusorartig erweiternd in den Brennraum bewegt. Die drahtförmigen Elektroden 46 und 48 bilden Teile einer Funkenzündeinrichtung, mit deren Hilfe bei Kraftstoffeinspritzung ein Funken erzeugt wird, der über die Oberfläche des Kraftstoffstrahles springt. Damit ergeben sich die eingangs genannten Vorteile. Auch der radiale Abstand der Elektroden 46, 48 von der Einspritzstelle 42 ist zu optimieren. Die Spannungsversorgung der Funkenzündeinrichtung erfolgt über den Massekontakt vermittels des in den Zylinderkopf der Brennkraftmaschine eingeschraubten Haltekörpers 1 einerseits und über die Kontaktierungsschraube 41 andererseits. Von dieser wird die elektrische Spannung über den Einsatz 33, den Zwischenteil 24, den in diesen eingelöteten Ventilkörper 10 und über die Hülse 45 zur Elektrode 46 geleitet, von wo aus der Überschlag zur Masseelektrode 48 erfolgen kann. Zur Erhöhung der Standfestigkeit der Elektroden 46, 48 sind diese mit Platin beschichtet oder es sind Teile der Elektroden 46, 48 direkt aus Platin oder einem anderen abbrandfesten, elektrisch leitenden Werkstoff gefertigt.

Mit einer solchen Kombination von Kraftstoffeinspritzventil und Zündeinrichtung können die eingangs erwähnten Vorteile erzielt werden. Der Ventilkörper 10 ist sehr schlank ausgebildet und weist dementsprechend eine geringe wärmeaufnehmende Oberfläche auf. Dies ist dadurch erreichbar, daß das Ventilschließglied 15 mit einem sehr dünnen Schaft 20 versehen ist, der zudem auch selbst federnde Eigenschaften aufweisen kann, wie dies von verschiedenen Einspritzventilen bekannt ist. Zusätzlich aber ist die Schließfeder 26 vorgesehen, womit vorteilhaft eine Überdehnung des Schaftes 20 oder ein Versagen desselben bei zu häufigem Lastwechsel vermieden wird. Zwischen Austrittsstelle des Ventilkörpers 10 aus der axialen Bohrung im Isolierkörper 4 und Ende des Isolierkörpers 4 liegt eine relativ lange Wegstrecke, so daß der Isolierkörper 4 hier mit großer Oberfläche den heißen Brenngasen ausgesetzt ist und sich stark erwärmen kann, um so Nebenschlußstrecken bildende Ablagerungen zu vermeiden. Zugleich ist aber ein ausreichender Abstand zum Ventilkörper 10 eingehalten, so daß dieser von dem dünnen Ende des Isolierkörpers 4 nur in geringem Maße Wärme als Strahlungswärme übernimmt. Weiterhin wird der Ventilkörper 10 durch den zugeführten Kraftstoff, der an der Einspritzstelle 42 austritt, gekühlt. Mit den drabtförmigen Elektroden 46, 48 wird ferner die Wärmequelle Funkenüberschlag vom Ventilkörper 10 weg verlegt und dabei vorteilhafterweise in einen Bereich, der regelmäßig bei Einspritzung mit Kraftstoff versorgt wird. Dies garantiert eine sichere Zündung des eingespritzten Kraftstoffs, auch bei ansonsten im Brennraum ungünstigen Kraftstoff-Luftmischungsverhältnissen bzw. Entflammungsverhältnissen.

Das beschriebene Kraftstoffeinspritzventil ist sehr lang gestreckt und schlank ausgeführt, um auch bei ungünstigen Einbauverhältnissen wie z. B. bei 4-Ventilmotoren bei der Brennkraftmaschine an dem optimalen Platz an der Brennraumwand befestigt werden zu können. In Figur 4 ist eine Draufsicht auf einen 2-Ventilzylinderkopf gezeigt mit einem Gaswechseleinlaßventil 50 und einem Gaswechselauslaßventil 51. Diese liegen innerhalb der Projektion 52 des Motorzylinderdurchmessers auf dem Zylinderkopf 53. Optimal wäre eine Einbringung von Kraftstoff und Zündung desselben möglichst in Brennraummitte. In diesem Bereich liegt jedoch regelmäßig ein nur schmaler Steg 54 der Zylinderkopfwand zwischen dem Gaswechseleinlaßventil 50 und Gaswechselauslaßventil 51. Dieser Steg 54 ist thermisch und mechanisch hochbelastet und muß zumindest aus thermischen Gründen optimal gekühlt werden. Dies erlaubt keinen Durchtritt von Vorrichtungen wie Zündkerze oder Einspritzventil. Für eine Anbringung dieser Vorrichtungen bietet sich dann lediglich der Kreisausschnitt 55 an, der auch spiegelbildlich zum in der Figur 4 eingezeichneten Kreisausschnitt 55 liegen kann. Mit dem gestrichelten Kreis ist eine Kolbenausnehmung 59 angedeutet, die jeweils dem Kreisausschnitt 55 zuzuordnen ist bzw. der Einspritzstelle und der Zündstelle. Bisher waren Einspritzventil und Zündkerze getrennt angeordnet, und zwar spiegelbildlich zueinander ober- und unterhalb der die Gaswechselquerschnitte verbindenden Linie 61. Dies führte zu ungünstigen Entflammungsbedingungen, die sich insbesondere im Leerlauf bei Niedriglast negativ bemerkbar gemacht haben. Mit dem erfindungsgemäßen Kraftstoffeinspritzventil ist nun eine kompakte Einbringung von Einspritzventil und Zündeinrichtung im Bereich des Kreisausschnitts 55 möglich und somit können optimale Betriebsbedingungen für eine insbesondere mager betriebene Brennkraftmaschine erzielt werden. Dabei werden die bei der vorstehend erwähnten getrennten Einbringung von Zündeinrichtung und Einspritzventil schlechten Kaltstartverhältnisse verbessert, zugleich auch die Leerlaufeigenschaften. Weiterhin wird ein zu hoher Anteil unverbrannter Kohlenwasserstoffe vermieden und die Klopfneigung verringert. Insbesondere ist aber durchweg eine qualitative Regelung in allen Betriebsbereichen störungsfrei durchführbar, das heißt, es braucht die angesaugte Luftmenge zur Laststeuerung nicht gedrosselt werden.

In Figur 5 ist ein Teil eines Kraftstoffeinspritzventils wiedergegeben, das im Prinzip wie das nach Figuren 1 bis 3 aufgebaut ist. Bezüglich der gemeinsamen Teile wird deshalb auf die Figurenbeschreibung dieser Figuren verwiesen. Abweichend ist nun hier die Hülse 45' als ein auf das Ende des Ventilkörpers 10 aufschiebbares Teil ausgebildet, wobei an der Hülse 45' in gleicher Weise die drahtförmigen Elektroden 46, hier insgesamt vier, befestigt sind. Zur Lagesicherung der Hülse 45' ist im vorliegenden Falle im Ventilkörper 10' eine Ausnehmung 66 vorgesehen, in die ein federnder Ring 57 eingreift, der zugleich in eine Ausnehmung 58 an der Hülse 45' eingreift. Die Ausnehmung 66 am Ventilkörper 10' ist dabei vorteilhaft eine Ringnut. Eine abgewandelte Befestigung kann auch darin bestehen, daß die Hülse 45' an ihrem Ende in federnde Zungen aufgeteilt ist, die nach innen weisende Noppen haben und in entsprechende Ausnehmungen des Ventilkörpers 10' einrasten. Dies hat dann den Vorteil, daß neben der axialen Sicherung auch eine Drehlagesicherung gewährleistet ist. Eine Drehlagesicherung ist auch dadurch erreichbar, daß das Ende des Isolierkörpers 4 Schlitze 60 aufweist, durch die die Kröpfung der Elektrode 46 geführt ist. Bei solchen Ausgestaltungen kann bei einem zu großen Abbrand die Elektrode 46 ausgetauscht werden, ohne daß große Reparaturarbeiten am Kraftstoffeinspritzventil notwendig werden oder dieses gar weggeworfen werden müßte.

Eine andere Ausgestaltung einer auswechselbaren Elektrode zeigt Figur 6. Auch hier ist die von Figur 1 bekannte Hülse, hier als Hülse 45'', auf das Ende des Ventilkörpers 10'' aufgeschoben. Die Hülse 45'' selbst ist in bezug auf die Elektrode 46 gleich ausgestaltet wie bei Figur 1. Nur weist jetzt die Hülse 45'' eine ausgestanzte Federzunge 62 auf, die nach innen gebogen ist und in eine entsprechende, der Ruhelage der Federzunge 62 angepaßte Ausnehmung 63 an der Mantelfläche des Ventilkörpers 10'' einrastbar ist. Mit dieser Federzunge 62 und der angepaßten Ausnehmung 63 ist es möglich, die Hülse 45'' sowohl lagegerecht in axialer Richtung zu sichern als auch eine gewünschte Drehstellung beizubehalten. Figur 7 zeigt einen Schnitt entlang der Linie AA von Figur 6 mit Teildraufsichten, denen die Lage der drahtförmigen Elektroden 46 und 48 entnehmbar ist. Deutlich ist dieser Figur die Lage der Funkenstrecke 64 zwischen den drahtförmigen Elektroden 46, 48 entnehmbar. Die eine drahtförmige Elektrode 46 ist in eine Ausnehmung an der Hülse 45'' eingesetzt und dort durch Schweißen fixiert und die andere drahtförmige Elektrode 48 ist abgewinkelt auf die Stirnseite 65 des Haltekörpers 1 aufgeschweißt.

Eine letzte Ausführungsform der Befestigung der drahtförmigen Elektroden 46, 48 zeigen schließlich die Figuren 8 und 9. Dieses Ausführungsbeispiel weist wiederum eine bzw. mehrere zusammen auswechselbare Elektroden 46 auf. Diese Elektroden 46 sind wie in den vorstehenden Ausführungsbeispielen gekröpft ausgeführt und an einem Ringelement 75 befestigt. Dieses hat an seinem Außenumfang einen in Umfangsrichtung auffedernden Ring 76, mit dem das Ringelement 75 in eine Ringnut 77 auf der Innenseite des Isolierkörpers 4 einschnappbar ist. Auf der Innenseite des Ringelements 75 stehen federnde Kontaktelemente 78 ab, die in Einbaustellung des Ringelements 75 in elektrisch leitenden Kontakt mit dem Ventilkörper 10 kommen. Ansonsten sind die Elektroden 46 in gleicher Weise drahtförmigen Elektroden 48 wie in Figur 1 bis 7 gezeigt zugeordnet. Zur Verbesserung der Befestigungsverhältnisse kann die Ringnut 77 statt am Ende des Isolierkörpers 4 auch auf einem separat mit der Stirnseite des Haltekörpers 1 verbundenen Isolierkörper 104 vorgesehen sein. Dieser überragt das Ende des wie in Figuren 1 bis 8 ausgestalteten Isolierkörpers 4 zur Brennraumseite hin. Die Ringnut 77 kann auch durch Stufung des Isolierkörpers 104 zwischen brennraumseitiger Stirnseite des Isolierkörpers 104 und einer Schulter des Isolierkörpers 104 gebildet sein.

Auch mit dieser Ausgestaltung lassen sich die vorerwähnten Vorteile eines Kraftstoffeinspritzventils in Kombination mit einer Zündeinrichtung verwirklichen.

## Patentansprüche

1. Kraftstoffeinspritzventil mit einem rohrförmigen Ventilkörper (10), an dessen einem, in einen Brennraum einer Brennkraftmaschine ragenden Ende ein Kraftstoffaustritt mit wenigstens einer, von einem Ventilschließglied (15) gesteuerten Einspritzöffnung (12) vorgesehen ist, aus welcher, beim Abheben des Ventilschließgliedes (15) von einer Sitzfläche (16) des Ventilkörpers (10) in Richtung Brennraum, ein Kraftstoffeinspritzstrahl austritt, der, als ein sich diffusorartig erweiternd in den Brennraum erstreckender Schirmstrahl ausgebildet ist, mit einem elektrisch isolierenden Isolierkörper (4), in dem der Ventilkörper (10) gehalten wird, und der seinerseits in einem, aus elektrisch leitendem Material bestehenden Haltekörper (1) befestigt ist, mittels dem das Kraftstoffeinspritzventil mit der Brennkraftmaschine verbindbar ist und dessen, dem einen, aus dem Isolierkörper (4) herausragenden Ende des Ventilkörpers (10) benachbarter Endabschnitt wenigstens eine erste Elektrode (48) aufweist, die mit dem einen Pol einer Spannungsquelle verbunden ist, deren anderer Pol mit dem Ventilkörper (10) als Gegenpol zur Bildung einer Funkenstrecke (49) verbindbar ist, die in der Nähe des an der Einspritzöffnung (12) austretenden Kraftstoffes in radialem Abstand von der Längsachse des Ventilkörpers (10) liegt, dadurch gekennzeichnet, daß wenigstens eine zweite Elektrode (46) vorgesehen ist, die, wie auch die erste Elektrode (48), drahtförmig ist, die zweite Elektrode (46) auf einem austauschbaren, mit dem Ventilkörper (10) lösbar elektrisch kontaktierten Ringelement (45, 45', 45''; 75) angeordnet ist und die Elektroden (48, 46) im Bereich der Funkenstrecke in konstantem radialen Abstand von der Längsachse des Ventilkörpers (4) im Spritzbereich des Kraftstoffeinspritzstrahles angeordnet sind.

2. Kraftstoffeinspritzventil nach Anspruch 1, dadurch gekennzeichnet, daß das Ringelement als Hülse (45') ausgebildet ist und zwischen dieser und dem Ventilkörper (10) ein federnder Ring (57) vorgesehen ist, der jeweils in einer Ausnehmung (66, 58) an Ventilkörper und/oder Hülse einrastbar ist.

3. Kraftstoffeinspritzventil nach Anspruch 1, dadurch gekennzeichnet, daß das Ringelement eine Hülse (45') ist, die federnde Enden aufweist, mit nach innen ragenden Rastelementen, die jeweils in eine entsprechende Ausnehmung am Ventilkörper (10') einschnappbar sind.

4. Kraftstoffeinspritzventil nach Anspruch 1, dadurch gekennzeichnet, daß das Ringelement eine Hülse (45'') ist mit wenigstens einer nach innen ausgestanzten Federzunge (62), die in eine entsprechende Ausnehmung (63) am Ventilkörper (10'') einschnappbar ist.

5. Kraftstoffeinspritzventil nach Anspruch 4, dadurch gekennzeichnet, daß das freie Ende der Federzunge (62) zur Einspritzöffnung (42) weist und die Ausnehmung (63) der Ruheform der Federzunge zur sowohl axialen als auch radialen Sicherung der Hülse (45'') angepaßt ist.

6. Kraftstoffeinspritzventil nach Anspruch 1, dadurch gekennzeichnet, daß das Ringelement (67, 75) am Außenumfang mit einem federnden Ring (76) verbunden ist, der in eine Innenringnut (77) am Isolierkörper (4, 104) einschnappbar ist.

7. Kraftstoffeinspritzventil nach einem der vorstehenden Ansprüche, dadurch gekennzeichnet, daß der Isolierkörper (4) einen Teil des aus ihm herausragenden Endes des Ventilkörpers (10) ringförmig mit sich zur Einspritzöffnung (12) des Ventilkörpers (10) hin zunehmenden Abstand umgibt und am Außenumfang zylindrisch ausgebildet ist und dort über einen Teil seiner Länge mit wesentlich geringerem Abstand als dem genannten zunehmenden Abstand vom Haltekörper (1) umgeben ist.

8. Kraftstoffeinspritzventil nach Anspruch 7, dadurch gekennzeichnet, daß der Isolierkörper (4) den Haltekörper (1) zur Seite der Einspritzöffnung (12) hin überragt.

9. Kraftstoffeinspritzventil nach Anspruch 8, dadurch gekennzeichnet, daß die Einspritzöffnung (12) um mindestens 3 mm tiefer in den Brennraum ragt als der Isolierkörper (4).

10. Kraftstoffeinspritzventil nach einem der vorstehenden Ansprüche, dadurch gekennzeichnet, daß zumindest ein Teil der drahtförmigen Elektroden (46, 47, 48) aus Platin oder Platinbeschichtung besteht.

11. Kraftstoffeinspritzventil nach einem der vorstehenden Ansprüche, dadurch gekennzeichnet, daß das Kraftstoffeinspritzventil ein nach außen öffnendes Ventilschließglied (15) aufweist, dessen Dichtfläche (17) sich nach innen kegelförmig verjüngend ausgebildet ist und an einer entsprechenden Dichtfläche (16) am Ventilkörper (10) unter Einwirkung der Schließkraft eines federnden Elements (26) zur Anlage kommt.

12. Kraftstoffeinspritzventil nach Anspruch 11, dadurch gekennzeichnet, daß das Ventilschließglied (15) aus einem die kegelförmige Dichtfläche (17) aufweisenden Kopf (14), der brennraumseitig zum Ventilsitz (16) liegt sowie einem langgestreckten, drahtförmigen Schaft (20) besteht, der im Kraftstoffeinspritzventil gelagert ist.

## Claims

1. Fuel injection valve with a tubular valve element (10) at whose one end which projects into a combustion space of an internal combustion engine a fuel outlet with at least one injection opening (12) which is controlled by a valve closing element (15) is provided, out of which injection opening (12) a jet of injected fuel emerges when the valve closing element (15) lifts off from a seat face (16) of the valve element (10) in the direction of the combustion space, which jet of injected fuel is formed as an umbrella jet which extends into the combustion space widening in a diffuser-like manner, having an electrically insulating element (4) in which insulating element the valve element (10) is held, said valve element (10) itself being attached in a securing element (1) which consists of electrically conductive material and by means of which the fuel injection valve can be connected to the internal combustion engine and whose end section which is adjacent to the one end of the valve element (10) projecting out of the insulating element (4) has at least one first electrode (48) which is connected to the one pole of a voltage source and whose other pole can be connected to the valve element (10) as a counterpole in order to form a spark gap (49) which lies in the vicinity of the fuel emerging at the injection opening (12), at a radial distance from the longitudinal axis of the valve element (10), characterized in that at least one second electrode (46) is provided which, like the first electrode (48) is in the form of wire, the second electrode (46) is arranged on an interchangeable ring element (45, 45', 45''; 75) which can be brought into releasable electrical contact with the valve element (10), and the electrodes (48, 46) are arranged in the region of the spark gap at a constant radial distance from the longitudinal axis of the valve element (4) in the injection area of the jet of injected fuel.

2. Fuel injection valve according to Claim 1, characterized in that the annular element is constructed as a sleeve (45') and between the latter and the valve element (10) a sprung ring (57) is provided which can be engaged in each case in a recess (66, 58) on the valve element and/or sleeve.

3. Fuel injection valve according to Claim 1, characterized in that the ring element is a sleeve which has sprung ends with inwardly projecting locking elements which can be each snapped into a corresponding recess on the valve element (10').

4. Fuel injection valve according to Claim 1, characterized in that the ring element is a sleeve (45'') with at least one inwardly punched-out spring tongue (62) which can be snapped into a corresponding recess (63) on the valve element (10'').

5. Fuel injection valve according to Claim 4, characterized in that the free end of the spring tongue (62) points towards the injection opening (42) and the recess (63) of the relaxed form of the spring tongue is adapted for securing the sleeve (45'') both axially and radially.

6. Fuel injection valve according to Claim 1, characterized in that the ring element (67, 75) is connected on the outer circumference to a sprung ring (76) which can be snapped into an internal annular groove (77) on the insulating element (4, 104).

7. Fuel injection valve according to one of the preceding claims, characterized in that the insulating element (4) surrounds in an annular shape part of the end, projecting out of it, of the valve element (10) at a distance which increases towards the injection opening (12) of the valve element (10), and is of cylindrical construction at the outer circumferance and is surrounded there over part of its length by the securing element (1) at a substantially smaller distance than the aforesaid increasing distance.

8. Fuel injection valve according to Claim 7, characterized in that the insulating element (4) projects over the securing element (1) to the side of the injection opening (12).

9. Fuel injection valve according to Claim 8, characterized in that the injection opening (12) projects at least 3 mm deeper into the combustion space than the insulating element (4).

10. Fuel injection valve according to one of the preceding claims, characterized in that at least part of the wire-shaped electrodes (46, 47, 48) consists of platinum or platinum coating.

11. Fuel injection valve according to one of the preceding claims, characterized in that the fuel injection valve has an outwardly opening valve closing element (15) whose sealing face (17) is constructed to taper inwards in a conical shape and comes to rest on a corresponding sealing face (16) on the valve element (10) under the action of the closing force of a sprung element (26).

12. Fuel injection valve according to Claim 11, characterized in that the valve closing element (15) consists of a head (14) which has the conical sealing face (17) and is located on the combustion space side with respect to the valve seat (16), and of an elongated, wire-shaped shaft (20) which is mounted in the fuel injection valve.

## Revendications

1. Injecteur de carburant avec un corps d'injecteur (10) de forme tubulaire à une extrémité duquel, qui pénètre dans une chambre de combustion d'un moteur à combustion interne, on prévoit une sortie de carburant avec au moins un orifice d'injection (12) commandé par un organe de fermeture d'injecteur (15), à partir duquel sort un jet d'injection de carburant, lors du soulèvement de l'organe de fermeture d'injecteur (15), à partir d'une surface (16) du siège du corps d'injecteur (10), en direction de la chambre de combustion, jet d'injection de carburant qui est constitué sous la forme d'un jet en parapluie s'élargissant à la manière d'un diffuseur et se répandant dans la chambre de combustion, avec un corps électriquement isolant (4), dans lequel est maintenu le corps de fixation (1) réalisé en une matière électriquement conductrice, corps de fixation au moyen duquel l'injecteur de carburant peut être relié au moteur à combustion interne et dont la section terminale voisine de l'une des extrémités du corps d'injecteur (10) faisant saillie hors du corps isolant (4), présente au moins une première électrode (48) reliée à l'un des pôles d'une source de tension dont l'autre pôle peut être relié au corps d'injecteur (10) en tant que pôle opposé, pour former un trajet de décharge (49) qui se trouve à proximité du carburant sortant de l'orifice d'injection (12) à une certaine distance radiale de l'axe longitudinal du corps d'injecteur (10), injecteur de carburant caractérisé en ce que l'on prévoit au moins une deuxième électrode (46) filiforme, comme aussi la première électrode (48), seconde électrode (46) qui est disposée sur un élément annulaire (45, 45', 45'' ; 75) venant électriquement en contact de manière détachable avec le corps d'injecteur (10), et en ce que les électrodes (48, 46) sont disposées dans la zone du trajet de décharge à une distance radiale constante de l'axe longitudinal du corps d'injecteur (4) dans la zone d'injection du jet d'injection de carburant.

2. Injecteur de carburant selon la revendication 1, caractérisé en ce que l'élément annulaire est constitué sous la forme d'une douille (45') et en ce que l'on prévoit entre cette douille et le corps d'injecteur (10) une bague élastique (57) qui peut s'encliqueter dans un évidement (66, 58) sur le corps d'injecteur et/ou la douille.

3. Injecteur de carburant selon la revendication 1, caractérisé en ce que l'élément annulaire est une douille (45') qui présente des extrémités élastiques, avec des éléments d'encliquetage saillant vers l'intérieur, qui sont respectivement encliquetables dans un évidement correspondant sur le corps d'injecteur (10').

4. Injecteur de carburant selon la revendication 1, caractérisé en ce que l'élément annulaire est une douille (45'') avec au moins une languette élastique (62) estampée et faisant saillie vers l'intérieur, languette qui peut s'encliqueter dans un évidement correspondant (63) du corps d'injecteur (10'').

5. Injecteur de carburant selon la revendication 4, caractérisé en ce que l'extrémité libre de la languette élastique (62) est dirigée vers l'orifice d'injection (42) et l'évidement (63) est ajusté à la forme au repos de la languette élastique, pour bloquer la douille (45'') aussi bien axialement que radialement.

6. Injecteur de carburant selon la revendication 1, caractérisé en ce que l'élément annulaire (67, 65) est relié à une bague élastique (76) qui peut s'encliqueter dans une rainure intérieure (77) sur le corps isolant (4, 104).

7. Injecteur de carburant selon l'une des revendications précédentes, caractérisé en ce que le corps isolant (4) entoure une partie de l'extrémité du corps d'injecteur (10) qui fait saillie sur celui-ci, en formant un anneau à une distance qui va en croissant en direction de l'orifice d'injection (12) du corps d'injecteur (10) et est constitué de façon cylindrique sur le pourtour extérieur en étant entouré à cet endroit, sur une partie de sa longueur, à une distance sensiblement plus faible que la distance croissante mentionnée, par le corps de fixation (1).

8. Injecteur de carburant selon la revendication 7, caractérisé en ce que le corps isolant (4) dépasse du corps de fixation (1) en direction du côté de l'orifice d'injection (12).

9. Injecteur de carburant selon la revendication 8, caractérisé en ce que l'orifice d'injection (12) pénètre d'au moins 3 mm plus profondément dans la chambre de combustion que le corps isolant (4).

10. Injecteur de carburant selon l'une des revendications précédentes, caractérisé en ce qu'au moins une partie des électrodes filiformes (46, 47, 48) est en platine ou est revêtue de platine.

11. Injecteur de carburant selon l'une des revendications précédentes, caractérisé en ce que l'injecteur de carburant présente un organe de fermeture de soupape ouvert vers l'extérieur (15), dont la surface d'étanchéité (17) est constituée de façon à aller en se rétrécissant vers l'intérieur, en forme de cône, et vient en appui sur une surface d'étanchéité correspondante (16) du corps d'injecteur (10) sous l'action de la force de fermeture d'un élément élastique (16).

12. Injecteur de carburant selon la revendication 11, caractérisé en ce que l'organe de fermeture d'injecteur (45) consiste en une tête (14) qui présente la surface d'étanchéité en forme de cône (17) et qui se trouve du côté de la chambre de combustion par rapport au siège d'injecteur (16), ainsi qu'en une tige (20) allongée, filiforme, qui est montée dans l'injecteur de carburant.
